# EUROPÄISCHE PATENTSCHRIFT

(11) **EP 0 285 691 B1**
(45) Veröffentlichungstag und Bekanntmachung des Hinweises auf die Patenterteilung: **07.08.1991**
(21) Anmeldenummer: 87105240.3
(22) Anmeldetag: 09.04.1987
(51) Int. Cl.: A61H 23/04

(54) **Massagemanschette mit mehreren Hohlkammern**
Massaging sleeve with a plurality of inflatable chambers
Manchon de massage comportant une pluralité de cellules gonflables

(43) Veröffentlichungstag der Anmeldung: 12.10.1988
(73) Patentinhaber: Bösl, Hans, D-5100 Aachen (DE)
(72) Erfinder: Bösl, Hans, D-5100 Aachen (DE)
(74) Vertreter: Liermann, Manfred

(56) Entgegenhaltungen:
- DE-U- 8 530 876

## Beschreibung

Die Erfindung betrifft eine Massagemanschette mit aus einem elastischen Werkstoff gebildeten rohrförmigen Hohlkammern mit Anschlüssen für eine Füllung mit einem Fluid, wobei die Hohlkammern, parallel zueinander angeordnet, sich schuppenförmig überdecken und im Bereich ihrer schmalen Stirnseiten je an einer gemeinsamen Unterlage befestigt sind.

Manschetten der oben genannten Art sind bereits bekannt geworden beispielsweise durch das DE-G 85 30 877. Solche Einrichtungen haben sich in der Praxis sehr bewährt und werden angewendet z.B. zum Entstauen des Gewebes von Extremitäten. Hierbei sind die bekannten Manschetten so ausgebildet, daß sie mit den Einzelkammern um die zu entstauenden Extremitäten, beispielsweise einem bestimmten Armteil oder Beinteil, herum gelegt werden. Sie werden dann verbunden mit einer Steuereinrichtung, die mit einer entsprechenden Druckquelle verbunden ist, die die einzelnen Kammern die Manschette nacheinander mit einem gewünschten Druck in einer gewünschten Geschwindigkeit aufbläst bzw. nachfolgend wieder entlastet, so daß die Gewebeflüssigkeit langsam vorwärts getrieben wird. Auch die zugehörigen Steuereinrichtungen sind bereits bekannt.

Darüber hinaus sind mit dem DE-G 86 20 269 solche Einrichtungen bekannt geworden die sich auch für eine Flächenbehandlung eignen. Auch solche Einrichtungen haben sich in der Praxis sehr gut bewährt. Um die röhrenförmigen Hohlkammern, die sich schuppenartig überdeckend angeordnet sind, zu halten, sind diese an ihren schmalen Stirnseiten nahtartig zusammengelegt, verschlossen und auf einer gemeinsamen Unterlage befestigt. Hierbei erfolgt die Befestigung im Bereich der Naht an einem geringen Nahtüberstand, der an die gemeinsame Unterlage anvulkanisiert oder in sonstiger geeigneter Weise an dieser gemeinsamen Unterlage befestigt ist. Diese Befestigung neigt am vorderen Ende -dies ist das Ende, das schuppenförmig auf der nächsten Hohlkammer aufliegtdazu, im Dauerbetrieb aufzureißen, wohl verursacht durch die Kraft, die von der aufgeblasenen Hohlkammer auf die teilweise darüber liegende überdeckende Hohlkammer ausgeübt wird.

Der Erfindung liegt damit die Aufgabe zugrunde, Manschetten der eingangs beschriebenen Art vorzuschlagen, durch deren Gestaltung ein Einreißen an der genannten Stelle vermieden wird.

Diese Aufgabe wird ausgehend von einer Massagemanschette der eingangs beschriebenen Art dadurch gelöst, daß jede schmale Stirnseite der rohrförmigen Hohlkammern einen Befestigungslappen aufweist, dessen freie Längsseite an der gemeinsamen Unterlage befestigt ist, wobei sich zwischen einer Quernaht an der Stirnseite einer Hohlkammer und der freien Längsseite ein nicht an der Unterlage befestigter freier Bereich befindet. Hierdurch gelingt es den Befestigungslappen so auszubilden, daß die Entstehung einer neuen Kerbzone nach Beseitigung der bisherigen Kerbzone verhindert wird.

In weiterer Ausgestaltung der Erfindung wird vorgeschlagen, daß der Befestigungslappen mindestens in dem auf der nächsten Hohlkammer aufliegenden Bereich eine größere Länge aufweist als die Breite der flachgedrückten Hohlkammer. Hierdurch wird eine weitere Entlastung des reißgefährdeten Bereiches erreicht.

Schließlich ist nach der Erfindung noch vorgeschlagen, daß der Übergang zwichen dem längeren Teil des Befestigungslappens und der zugehörigen Breitseite der Hohlkammer eine Ausrundung aufweist. Hierdurch gelingt es, zwischen Befestigungslappen und Röhre einen guten Übergang zur Verteilung der Zug- und Spreizkräfte zu schaffen und neue Kerbzonen zu vermeiden.

Die Erfindung soll nun anhand von Skizzen, die ein Ausführungsbeispiel zeigen, näher erläutert werden.

Es zeigen:
- Figur 1: Draufsicht auf eine neuerungsgemäße Manschette
- Figur 2: Gestreckte und aufgeblasene Einzelkammer in Ansicht nach Pfeil A aus Figur 1
- Figur 3: Schnitt I-I nach Figur 1

Die erfindungsgemäße Manschette 1 besteht im Ausführungsbeispiel nach Figur 1 im wesentlichen aus mehreren rohrförmigen Hohlkammern 2, die parallel zueinander und sich gegenseitig schuppenförmig überdeckend angeordnet sind. Jede Hohlkammer 2 weist einen Anschluß 3 für eine Füllung mit einem Fluid, z.B. mit Luft, auf. An ihren schmalen Stirnseiten 4 sind diese Hohlkammern 2 durch eine Quernaht 12 verschlossen, die in einem Abstand 13 vom stirnseitigen Ende 14 der Hohlkammer 2 verläuft, so daß dort eine flache Lasche entsteht, die als Befestigungslasche 6 benutzt wird. Die gesamte Hohlkammer 2 einschl. der Befestigungslappen 6 kann gebildet werden aus zwei übereinander gelegten flachen Werkstoffstreifen 8 und 9 aus geeigneten Werkstoff, die z.B. über eine jeweils an ihrer freien Breitseite 10 und 11 verlaufenden Schweißnaht oder Klebenaht 20 bzw. 21 miteinander verbunden sind. Hierdurch wird jeweils eine Röhre gebildet, die nach Anbringung der bereits genannten Quernaht 12 zur Hohlkammer 2 wird. Der so an den schmalen Stirnseiten 4 jeder Hohlkammer 2 entstandene Befestigungslappen 6 weist eine Länge 16 auf, die größer ist als die Breite 17 der unaufgeblasenen Hohlkammer. Der Unterschied zwischen der genannten Länge 16 des Befestigungslappens 6 und der Breite 17 der Hohlkammer 2 ist überbrückt mit einer Ausrundung 19, mit der der längere Teil 18 des Befestigungslappens 6 zurückgeführt ist auf die Breite 17 der Hohlkammer 2.

Jede Hohlkammer 2 wird über die zugehörigen Befestigungslappen 6 auf der gemeinsamen Unterlage 5 (Figur 2) befestigt. Hierzu wird die freie Längsseite 7 jedes Befestigungslappens 6 in ihrem Randbereich mit der gemeinsamen Unterlage 5 verklebt, verchweißt oder in sonstiger geeigneter Weise verbunden. Wird nun jede Hohlkammer 2 aufgeblasen, so versucht im überlappten Bereich die jeweils untere Hohlkammer 2 im Überlappungsbereich die darüber befindliche Hohlkammer 2 nach oben wegzudrücken, wobei dies noch unterstützt wird dadurch, daß ja auch die obere Hohlkammer 2 aufgeblasen wird. Es wird also im Überdeckungsbereich die jeweils obere Hohlkammer 2 von der gemeinsamen Unterlage 5 abgehoben, wobei ein ungewollt weites Abheben durch die Befestigungslappen 6 verhindert sind, die damit entsprechend belastet werden. Im rißgefährdeten Überdeckungsbereich sorgt jedoch die größere Länge 16 des Befestigungslappens 6 dafür, daß im Bereich 15, der den längeren Teil 18 des Befestigungslappens 6 umfaßt, eine verringerte Reißbelastung auf die Befestigungsnaht an der freien Längsseite 7 des Befestigungslappens 6 ausgeübt wird, so daß an dieser vorderen Stelle die Befestigungsnaht nunmehr den üblichen Beanspruchungen sicher standhält. Die Ausrundung 19 sorgt hierbei für eine Übergang, mit dem neue zusätzliche Spannungen vermieden werden.
Es ist jedoch auch möglich, den längeren Teil 18 so, wie mit dem Verlauf der Linie 22 in Figur 1 angedeutet, zu gestalten und in die freie Breitseite 11 einer Hohlkammer 2 übergehen zu lassen.

Zur besseren Verdeutlichung der Anwendung ist in Figur 2 im Querschnitt eine Extremität 23 (Bein, Arm) angedeutet. Die nicht aufgeblasene Manschette 1 wird mit ihrem Hohlkammern 2 um diese Extremität 23 herumgewickelt, wobei die gemeinsame Unterlage 5 an der Extremität zur Anlage kommt. Bei Bedarf kann dann die ganze Manschette 1 mit einer Umhüllung 24, die in Figur 2 nur angedeutet ist, umgeben sein, wodurch es möglich wird die räumliche Ausdehnung der Hohlkammern 2 während des Aufblasvorganges zu begrenzen.

## Patentansprüche

1. Massagemanschette (1) mit aus einem elastischen Werkstoff gebildeten rohrförmigen Hohlkammern (2) mit Anschlüssen (3) für eine Füllung mit einem Fluid, wobei die Hohlkammern (2), parallel zueinander angeordnet, sich schuppenförmig überdecken und im Bereich ihrer schmalen Stirnseiten (4) je an einer gemeinsamen Unterlage (5) befestigt sind, dadurch gekennzeichnet, daß jede schmale Stirnseite (4) einen Befestigungslappen (6) aufweist, dessen freie Längsseite (7) an der gemeinsamen Unterlage (5) befestigt ist, wobei sich zwischen einer Quernaht (12) an der Stirnseite (14) einer Hohlkammer (2) und der freien Längsseite (7) ein nicht befestigter freier Bereich befindet.

2. Manschette nach Anspruch 1, dadurch gekennzeichnet, daß der Befestigungslappen (6) mindestens in dem auf der nächsten Hohlkammer aufliegenden Bereich (15) eine größere Länge (l6) aufweist als die Breite (17) der flachgedrückten Hohlkammer (2).

3. Manschette nach Anspruch 2, dadurch gekennzeichnet, daß der Übergang zwischen dem längeren Teil (18) des Befestigungslappens (6) und der zugehörigen Breitseite (11) der Hohlkammer (2) eine Ausrundung (19) aufweist.

## Claims

1. Massage sleeve (1) having tubular hollow chambers (2) of an elastic material with connections (3) to permit filling with a fluid, wherein the hollow chambers (2) are parallel to each other, overlie each other in scale-like manner and are secured each to a common substrate (5) in the region of their narrow ends (4), characterised in that each narrow end (4) has a fastening flap (6) which is secured at its free lengthwise edge (7) to the common substrate (5), and wherein an unsecured free region is defined between a transverse seam (12) at the end (4) of a hollow chamber (2) and the free lengthwise edge (7).

2. Sleeve according to claim 1, characterised in that the fastening flap (6), at least in the region (15) overlying the next adjacent hollow chamber (2), has a greater length (16) than the breadth (17) of the hollow chamber (2) when pressed flat.

3. Sleeve according to claim 2, characterised in that the transition between the extended part (18) of the fastening flap (6) and the associated lateral side (11) of the hollow chamber (2) has a rounding off (19).

## Revendications

1. Manchon pour massages (1) comportant des chambres creuses tubulaires (2) réalisées en un matériau élastique et pourvues de raccords (3) en vue d'un remplissage avec un fluide, les chambres creuses (2), disposées parallèlement les unes par rapport aux autres, se chevauchant comme des tuiles et étant fixées chacune, dans la zone de leurs faces avant étroites (4), a une base commune (5), caractérisé en ce que chaque face avant étroite (4) possède une patte de fixation (6) dont le côté longitudinal libre (7) est fixé à la base commune (5), une zone libre non fixée s'étendant entre un joint transversal (12), sur la face avant (14) d'une chambre creuse (2), et le côté longitudinal libre (7).

2. Manchon selon la revendication 1, caractérisé en ce que la patte de fixation (6), au moins dans la zone (15) couvrant la chambre creuse suivante, présente une longueur (16) supérieure à la largeur (17) de la chambre creuse (2) aplatie.

3. Manchon selon la revendication 2, caractérisé en ce que la transition entre la partie plus longue (18) de la patte de fixation (6) et le côté large (11) correspondant de la chambre creuse (2) possède une partie arrondie (19).
